# EUROPÄISCHE PATENTSCHRIFT

(11) **EP 0 122 928 B1**
(45) Veröffentlichungstag und Bekanntmachung des Hinweises auf die Patenterteilung: **04.01.1989**
(21) Anmeldenummer: 83903384.2
(22) Anmeldetag: 21.10.1983
(51) Int. Cl.: B24C 7/00

(54) **VERFAHREN ZUM SANDSTRAHLEN MIT FEUCHTSAND**
METHOD FOR SAND-BLASTING BY MEANS OF WET SAND
PROCEDE DE SABLAGE AU MOYEN DE SABLE HUMIDE

(30) Priorität: 25.10.1982 DE 3239429
(43) Veröffentlichungstag der Anmeldung: 31.10.1984
(73) Patentinhaber: KEIZERS, Sigrid, D-46325 Borken (DE)
(72) Erfinder: KEIZERS, Josef, D-4280 Borken (DE)
(74) Vertreter: Herrmann-Trentepohl, Werner, Dipl.-Ing.
(86) Internationale Anmeldenummer: EP8300273
(87) Internationale Veröffentlichungsnummer: WO8401738

(56) Entgegenhaltungen:
- EP-A- 0 025 156
- DE-A- 1 809 677
- DE-A- 1 809 678
- DE-B- 1 268 514
- DE-C- 535 287
- FR-A- 1 080 033

## Beschreibung

Die Erfindung betrifft ein Verfahren zum Sandstrahlen mit Feuchtsand, bei dem Wasser und Sand in einem Druckbehälter vermischt und unter Druck zu einer Strahldüse geleitet werden.

Ein Verfahren der genannten Art ist aus der FR-A-1 080 033 bekannt: Nachteilig bei diesem Verfahren ist es, daß dieses eine zu geringe Strahlleistung ergibt und so der Zuleitungsschlauch zu der eigentlichen Strahldüse nur eine begrenzte Länge aufweisen kann.

Es ist jetzt Aufgabe der Erfindung, ein Verfahren zu finden, dem die vorgenannten Nachteile nicht mehr anhaften, das eine verbesserte Strahlleistung bei verringertem Strahlmittel- bzw. Sandverbrauch bringt und das eine Beschickung des Druckbehälters mit normalem und auch feuchtem Sand ermöglicht.

Insbesondere soll es möglich sein, mit dem erfindungsgemäßen Verfahren und dem entsprechenden Feuchtsandstrahlgerät auch Gegenstände zu strahlen, die von dem Aufstellungsort des Gerätes eine erhebliche Entfernung aufweisen, ohne daß die Strahlleistung abfällt.

Diese Aufgabe wird erfindungsgemäß dadurch gelöst, daß ein Zusatztreibmittel verwendet wird, dieses Luft ist und daß es dem Strahlmittel in der Strahldüse zugeführt wird.

Weitere vorteilhafte Ausgestaltungen der Erfindung sind in den Unteransprüchen angegeben.

Der besondere Vorteil des erfindungsgemäßen Verfahrens besteht darin, daß normaler und nicht trockener Sand eingesetzt werden kann.

Im folgenden wird ein Ausführungsbeispiel der Erfindung anhand von Zeichnungen des Gerätes zur Durchführung des Verfahrens näher beschrieben. Es zeigen:
Figur 1 schematisch im Teilschnitt den Druckbehälter für das Sand-Druckwassergemisch,
Figur 2 schematisch im Schnitt die Strahldüse mit der zusätzlichen Treibmittel-Zuführung und
Figur 3 die Treibdüse gemäß Figur 2 für das Unterwasser-Strahlen.

Gemäß den Figuren besteht das erfindungsgemäße Gerät aus einem Druckkessel 1, auf welchem oben Siebe zur Sichtung des zu verstrahlenden Sandes vorhanden sind und welcher eine Einlaßöffnung zum Eintritt des Sandes mit einer Verschlußglocke aufweist. Derartige zusätzliche Einrichtungen sind bekannt und brauchen daher nicht näher beschrieben zu werden.

Der Druckbehälter 1 weist Leitungen zur Zuführung von Druckwasser auf, wobei über eine Düse 8 mit gerichtetem Wasseraustritt in der Nähe der Austrittsöffnung 7 für das Wasser-Sand-Gemisch sichergestellt wird, daß sich ein 1 Wirbelbett einstellt, so daß ein reibungsloser und ^{e} glatter Abfluß des Wasser-Sand-Gemisches aus dem unteren Bereich des Behälters 1 eingestellt _{'} wird.

¦ By-Pass-Leitungen 9 sorgen dafür, daß ein gewisser Wasserstrahl auch während des Befüllens des Behälters 1 aus der Düse 8 austritt und somit Feinstsand in diese nicht eintreten kann. Damit wird ein Verstopfen derselben ausgeschlossen.

Unten mittig in dem Behälterboden ist der Schlauch 2 zum Abfluß des Wasser-Sand-Gemisches vorhanden und es sind Mittel 10 für die Einleitung von Zusatzwasser in den Beginn des Schlauches 2 vorhanden, welche je nach Schlauchlänge und Gegendruck eine Förderung des Wasser-Sand-Gemisches verstärken oder unterstützen.

Durch den Schlauch 2 wird das Wasser-Sand-Gemisch zu einer Strahldüse 3 gefördert, in welcher über eine zusätzliche Treibmittelleitung Druckluft oder beim Strahlen unter Wasser auch Druckwasser als Treibmittel für die Treibdüse 5 zugeführt wird. Durch dieses zusätzliche Treibmittel wird sichergestellt, daß trotz relativ geringer Druckwasserverbräuche eine überlegene Strahlwirkung bei geringstem Strahlmittelverbrauch eingestellt werden kann.

Um den verschiedensten Anforderungen gerecht zu werden, kann gemäß Figur 2 nach der eigentlichen Treibdüse 5 eine Laval- oder Expansionsdüse angesetzt werden, welche in einen Trichter 11 mündet.

Zum Strahlen unter Wasser ist sichergestellt, daß der Rückstoß aus der Treibdüse 5 mittels eines Treibmittelstrahles aufgefangen wird, der aus einer Öffnung 6 derart austritt; daß eine entgegengesetzte Kraft zu dem Rückstoß erzeugt wird. Die Strahldüse 3 selbst wird in bekannter Weise über einen Handgriff 12 betätigt.

Das erfindungsgemäße Feuchtsandstrahlgerät arbeitet jetzt nach dem Befüllen mit Sand und Druckwasser in Abhängigkeit von der Betätigung des Handgriffs 12 selbsttätig, wobei über ein fernbedientes Ventil 13 Zusatzwasser in den Beginn des Schlauches 2 eingegeben wird. Die Menge dieses Zusatzwassers kann durch Mittel 10 gesteuert werden, welche aus einer Reihe von Ventilen und Überlaufleitungen besteht.

Der erfindungsgemäße Feuchtsandstrahl-Druckbehälter wird über ein Reduzierventil 14 und ein Drucksicherheitsventil 15 geschützt, so daß nur der gewünschte Druck innerhalb des Behälters erzeugt wird und beim Auftreten von Überdruck dieser sich automatisch abbaut.

Weiterhin sorgen ein Rückschlagventil 16 und ein Filter 17 dafür, daß aus dem unter Druck stehenden Behälter keine Rückspülung mit Verschmutzungen in die Druckwasserleitung erfolgt, die das Reduzierventil 14 zusetzen könnten.

Das erfindungsgemäße Feuchtsandstrahlgerät ist universell einsetzbar, einfach aufgebaut und arbeitet sicher und es kann also von einer idealen Lösung der anstehenden Probleme gesprochen werden.

## Patentansprüche

1. Verfahren zum Sandstrahlen mit Feuchtsand, bei dem Wasser und Sand in einem Druckbehälher (1) vermischt und unter Druck zu einer Strahldüse (3) geleitet werden, dadurch gekennzeichnet, daß ein Zusatztreibmittel verwendet wird, dieses Luft ist und daß es dem Strahlmittel in der Strahldüse zugeführt wird.

2. Verfahren nach Anspruch 1, dadurch gekennzeichnet, daß während des Feuchtstrahlens durch mindestens einen Wasserstrahl in dem Druckbehälter ein Wasser-Sand-Wirbelbett erzeugt wird.

3. Verfahren nach Anspruch 2, dadurch gekennzeichnet, daß während des Einfüllens des Sandes in den Druckbehälter ein Wasserstrahl aus der das Wirbelbett erzeugenden Düse (8) austritt und so einen Eintritt von Feinstsand in diese verhindert.

4. Verfahten nach einem der Ansprüche 1 bis 3, dadurch gekennzeichnet, daß dem Wasser-Sand-Gemisch nach Austritt aus dem Druckbehälter geregelt Zusatz-Druckwasser zugeführt wird.

## Claims

1. A method of sandblasting using wet sand, water and sand being mixed in a pressure vessel (1) and being conveyed at pressure to a blasting nozzle (3), characterised in that an additional propellant is used, the same is air and it is supplied to the blasting agent in the blasting nozzle.

2. A method according to claim 1, characterised in that a fluidised bed of water and sand is produced by at least one water jet in the pressure vessel during wet blasting.

3. A method according to claim 2, characterised in that while sand is being filled into the pressure vessel the water jet issues from the nozzle (8) which produces the fluidized bed to prevent any entry of very fine sand into such nozzle.

4. A method according ot any of claims 1 - 3, characterised in that additional pressurized water is supplied in controlled fashion to the mixture of water and sand after the egress of such mixture from the pressure vessel.

## Revendications

1. Procédé de sablage avec du sable humide, dans lequel de l'eau et du sable sont mélangés dans un réservoir de pression (1) et sont amenés sous pression à une lance (3), caractérisé par le fait que l'on utilise un agent propulseur supplémentaire qui est l'air, et par le fait que l'on amène celui-ci à l'agent de sablage dans l'éjecteur.

2. Procédé selon la revendication 1, caractérisé par le fait que pendant le sablage humide on produit un lit fluidisé d'eau et de sable dans le réservoir de pression, au moyen d'au moins un jet d'eau.

3. Procédé selon la revendication 2, caractérisé par le fait que, pendant l'introduction du sable dans le réservoir de pression, un jet d'eau sort de l'ajutage (8) générant le lit fluidisé, et empêche ainsi une entrée de sable fin dans cet ajutage.

4. Procédé selon l'une des revendications 1 à 3, caractérisé par le fait que l'on amène de manière régulée un supplément d'eau sous pression au mélange eau-sable après sa sortie du réservoir de pression.
